# EUROPÄISCHE PATENTSCHRIFT

(11) **EP 3 199 369 B1**
(45) Veröffentlichungstag und Bekanntmachung des Hinweises auf die Patenterteilung: **12.09.2018**
(21) Anmeldenummer: 17153452.2
(22) Anmeldetag: 27.01.2017
(51) Int. Cl.: B42C 5/02

(54) **VERFAHREN ZUM VORFORMEN UND RUNDEN EINES BUCHBLOCKS**
METHOD OF PREFORMING AND ROUNDING A BOOK BLOCK
PROCÉDÉ DESTINÉ À PRÉFORMER ET À ARRONDIR UNE TRANCHE DE LIVRE

(30) Priorität: 01.02.2016 CH 1332016
(43) Veröffentlichungstag der Anmeldung: 02.08.2017
(73) Patentinhaber: Müller Martini Holding AG, 6052 Hergiswil (CH)
(72) Erfinder: Müller, Hans, 97922 Lauda-Königshofen (DE)

(56) Entgegenhaltungen:
- JP-A- 2014 184 618

## Beschreibung

Die Erfindung betrifft ein Verfahren zum Vorformen und Runden von Buchblocks zum industriellen Fertigen hartgebundener Bücher. In der industriellen Fertigung solcher Qualitätsbücher besteht ein hoher Druck zur wirtschaftlich sinnvolleren Automatisierung der Verarbeitungsprozesse.
Die DE102004026627 A1 schlägt dazu eine Vorrichtung zum Vorformen, Runden und Abpressen der Rücken von Buchblocks in einer einzigen Bearbeitungsstation vor. Diese Entwicklung trachtet danach, die Anzahl bisher auszuwechselnder Teile zu reduzieren, indem Funktionen, die bisher unterschiedlichen Teilen zugewiesen waren, nun einem einzigen Formstück zugewiesen sein sollen. Dieses Formstück dient gleichzeitig als Gegenhalter beim Vorformen, als Schablone beim Runden und als Abpresswerkzeug.
Auch die EP1350634 A2 beschäftigt sich mit der Ausgestaltung eines Formstückes. Die Auswechslung solcher Formstücke soll dadurch vermieden werden, dass ein in der Form veränderliches Formstück eingesetzt wird.
Aus der JP2014184618 A ist eine Vorrichtung zum Vorformen und Runden von Buchblocks bekannt, deren Vorformwerkzeuge jeweils aus zwei zusammenwirkenden Druckkörpern bestehen, welche zur Anpassung an die unterschiedliche Dicke der Buchblocks mittels eines Antriebs quer zur Längsrichtung aufeinander zu oder voneinander weg verschoben werden können.

Eigene bekannte Entwicklungen von Vorrichtungen aus dem Hause der Anmelderin können mit der folgenden Merkmalskombination als ein nächstkommender Stand der Technik angesehen werden: Eine solche Vorrichtung zum Vorformen und Runden eines Buchblocks in einer Buchfertigungsmaschine weist eine Transporteinrichtung und eine Auflageleiste auf, womit der Buchblock auf einer verstellbaren Ladehöhe so in die Vorrichtung geladen werden kann, dass der Vorderschnitt des Buchblocks auf der Auflageleiste zu liegen kommt. Weiterhin weist die Vorrichtung eine Hubeinrichtung mit einem oberhalb des zu rundenden Rückens des Buchblocks in vertikaler Richtung verstellbar angeordneten Vorformstempel und mit zumindest zwei Prismenleisten zum Wälzrunden auf. Die Prismenleisten sind oberhalb des Rückens des Buchblocks in dessen Längsrichtung zueinander beabstandet angeordnete Vorformwerkzeuge für den direkten Kontakt mit dem Rücken des Buchblocks. Weiterhin weist die Vorrichtung eine Rundeeinrichtung mit zwei gegensinnig derart angetriebenen Rundewalzen auf, dass sie um parallele Rotationsachsen drehbar sind.

Es besteht weiterhin ein Bedarf an wirtschaftlich sinnvollen Verfahrensverbesserungen.

Dazu sieht die Erfindung vor, dass in Abhängigkeit von Parametern des Buchblocks Aktoren der Bearbeitungsstation zumindest eine Verstellung der möglichst wenigen mit dem Rücken des Buchblocks in Kontakt tretenden Teile in ihrer Lage und/oder Position verändern.

Die erfindungsgemäße Vorrichtung weist dazu zumindest einen ersten Antrieb auf, der mit zumindest einem der Vorformwerkzeuge verbunden ist, um das zumindest eine Vorformwerkzeug der zu den Rotationsachsen parallelen Längsrichtung folgend zu verschieben, sodass mittels des zumindest einen Antriebs der Abstand der Vorformwerkzeuge in Längsrichtung veränderbar ist.

Das erfindungsgemäße Verfahren zum Vorformen und Wälzrunden des Buchblocks, bei dem zunächst eine Transporteinrichtung den Buchblock mit seinem Vorderschnitt in einer Ladehöhe auf eine Auflageleiste transportiert, bei dem weiterhin mittels einer Hubeinrichtung zum Vorformen des Buchblocks Vorformwerkzeuge zumindest auf einen Rücken des Buchblocks aufgesetzt werden und bei dem mittels einer Rundeeinrichtung zum Wälzrunden Rundewalzen an den Seiten des Buchbocks wirken, sieht vor, dass zur Vorbereitung des Vorformens die oberhalb des Rückens des Buchblocks in dessen Längsrichtung zueinander beabstandet angeordneten Vorformwerkzeuge mittels eines ersten Antriebs der Längsrichtung folgend aufeinander zu oder voneinander weg verschoben werden.

Auf diese Weise kann die Vorrichtung dem Produktionsprozess flexibler angepasst werden, was eine Automatisierung zumindest begünstigt. Zudem kann die Anzahl der wirksamen Teile reduziert werden.

Vorteilhafte Ausführungsformen sind Gegenstand jeweiliger Unteransprüche der nebengeordneten Hauptansprüche.

Gemäß einer vorteilhaften Ausführungsform der Vorrichtung ist zumindest ein zweiter Antrieb zumindest indirekt mit der Auflageleiste und / oder dem Vorformstempel verbunden und aus einer Maschinensteuerung mit Abgleich der Blockdicke betätigt, um die Ladehöhe und / oder die Höhenposition der Vorformwerkzeuge in Abhängigkeit der Blockdicke des Buchblocks zu verstellen.

Die Ladehöhe richtete sich bei bekannten Vorrichtungen nach dem Rundeweg, weil die Falzkante nach dem Laden und Runden immer auf einer bestimmten Höhe liegen muss. Nunmehr wird die Vorrichtung bei Formatwechsel nach der vorteilhaften Ausführungsform zumindest zusätzlich in Abhängigkeit der Blockdicke verstellt. Dieser Aufwand ist wirtschaftlich, da weniger Wechselteile vorgehalten und diese seltener ausgewechselt werden müssen.

Gemäß einer nächsten vorteilhaften Ausführungsform der Vorrichtung sind die Vorformwerkzeuge als Prismenleisten mit im Querschnitt gesehen V-förmig aufeinander zulaufenden Prismenkanten ausgebildet.

Die Anpassbarkeit der Vorrichtung mit Prismenleisten als automatisch verstellbare Vorformwerkzeuge umzusetzen, ermöglicht eine Reduzierung der Anzahl solcher bekannter auswechselbarer Komponenten. Wenn auch im Stand der Technik zahlreiche Prismenleisten für unterschiedliche Buchformate vorzuhalten waren, bietet deren Grundform aber doch einige bisher ungenutzte Freiheitsgrade. Kann man eben erfindungsgemäß mit dem Rücken des Buchblocks in Kontakt tretende Teile automatisch beispielsweise in Abhängigkeit der Dicke des Buchblocks in ihrer Lage und / oder Position verändern, hier die Prismenleisten bei ggf. veränderter Ladehöhe horizontal verfahren, führen bestimmte Formatänderungen zumindest bei sinnvoller Arbeitsvorbereitung und Auftragsgruppierung nicht zu zwangsläufigem Auswechseln der Wechselteile. Die Prismenleisten haben beispielsweise schräge Prismenkanten, die in einem großen Bereich für unterschiedliche Dicken des Buchblocks gleich gut funktionieren, dabei aber normalerweise nur bestimmte Breiten des Buches zulassen würden. Die erfindungsgemäße Vorrichtung kann nun mit einer veränderten Höhe der Vorformeinrichtung reagieren. Die Ladehöhe wird in vorteilhaften erfindungsgemäßen Steuerungen oder Regelungen so berechnet und verstellt, dass bei einem fest eingestellten Rundeweg die Buchrücken der verschieden dicken Buchblocks auf einer Horizontalen liegen. Bei unterschiedlich dicken Buchblocks wird nach vorteilhaften Ausführungsformen die Auflageleiste mit derselben Steuerung oder Regelung so weit verstellt, bis der Vorderschnitt auf deren kreisförmiger Oberfläche anliegt, und die Vorformeinrichtung mit der Prismenleiste fährt entsprechend der Buchdicke so weit, bis die Prismenkanten am Buchrücken anliegen.

Gemäß einer weiteren vorteilhaften Ausführungsform der Vorrichtung weist der Vorformstempel zumindest einen Schlitten auf und zumindest eine Prismenleiste, bevorzugt genau zwei Prismenleisten, ist/sind auf jeweils einem Schlitten angeordnet.

Gemäß einer weiteren vorteilhaften Ausführungsform der Vorrichtung weist der Vorformstempel zumindest einen Schlitten auf und als einzige Vorformwerkzeuge mit Kontakt zum Rücken des Buchblocks sind genau zwei Prismenleisten auf jeweils einem Schlitten angeordnet.

Das ermöglicht die Nutzung besonders präziser aber wenig aufwändiger Verstellmechanismen.

Gemäß einer weiteren vorteilhaften Ausführungsform der Vorrichtung sind die Prismenleisten je nach Blockdicke auswechselbar, wobei sie jeweils einen Dickenbereich von etwa 30 mm bis 40 mm abdecken. Besonders bevorzugt werden zwei Zweiersätze Prismenleisten auswechselbar eingesetzt, von denen ein kleines Paar Prismenleisten den Dickenbereich von 5 mm bis 40 mm und ein großes Paar Prismenleisten den Dickenbereich von 40 mm bis 80 mm abdecken.

Gemäß einer weiteren vorteilhaften Ausführungsform der Vorrichtung sind die Vorformwerkzeuge derart miteinander gekoppelt angetrieben, dass sie ausschließlich symmetrisch zu einer vertikalen Mittelachse des Buchblocks verstellbar sind.

Gemäß einer weiteren vorteilhaften Ausführungsform der Vorrichtung sind die Vorformwerkzeuge mittels einer einzigen Verstellspindel verstellbar, bevorzugt mit Rechts-/Linksgewinde symmetrisch aufeinander zu oder voneinander weg.

Gemäß einer vorteilhaften Ausführungsform des Verfahrens wird / werden die Ladehöhe und / oder der Hub des Vorformstempels in Abhängigkeit zumindest der Blockdicke eingestellt, insbesondere um etwa 0,2 mm pro 1 mm Blockdicke, besonders bevorzugt zusätzlich in Abhängigkeit wählbarer Runderadien. Gemäß einer weiteren vorteilhaften Ausführungsform erfolgt eine Anpassung der Vorrichtung zusätzlich in Abhängigkeit der geometrischen Form der eingesetzten und/oder einsetzbaren Prismenkanten.

Gemäß einer weiteren vorteilhaften Ausführungsform des Verfahrens wird die Ladehöhe ausschließlich durch eine Verstellung der Auflageleiste in Abhängigkeit von Rundeweg, Blockdicke des Buchblocks, Abstand der Falzkante vom Rücken des Buchblocks und einem Verfahrweg äußerer Prismenkanten von als Vorformwerkzeuge ausgebildeten Prismenleisten eingestellt.

Gemäß einer weiteren vorteilhaften Ausführungsform des Verfahrens werden die Vorformwerkzeuge in Abhängigkeit von zumindest einem Parameter des Buchblocks um ein vorgegebenes Maß X in vertikaler Richtung Y verstellt.

Gemäß einer weiteren vorteilhaften Ausführungsform des Verfahrens werden die Vorformwerkzeuge in Abhängigkeit von zumindest einem Parameter des Buchblocks um einen vorgegebenen Abstand in horizontaler Richtung zueinander verstellt, nämlich symmetrisch bezüglich einer Mittelachse des Buchblocks.

Nachfolgend wird die Erfindung anhand eines Ausführungsbeispiels näher beschrieben. Dabei zeigen:
- Fig. 1: Auszugsweise Schnittdarstellung durch eine Bearbeitungsstation einer Buchfertigungsmaschine, nämlich durch eine erfindungsgemäße Vorrichtung mit zwei übereinander gelegten, mit durchgezogener Linie und strichpunktierter Linie dargestellten, verschieden dicken Buchblocks,
- Fig. 2: Vorrichtung gemäß Fig. 1 mit dem dickeren der beiden in Figur 1 angedeuteten Buchblocks, der zwischen Rundewalzen eingeklemmt ist,
- Fig. 3: eine perspektivische Ansicht von schräg oben auf ausgewählte Komponenten der Vorrichtung aus Figur 1, wobei ein Buchblock mit geringer Blockhöhe verarbeitet wird, weswegen Vorformwerkzeuge in einen geringen Abstand zueinander verstellt sind,
- Fig. 4: eine weitere Ansicht gemäß Figur 3, wobei ein Buchblock mit größerer Blockhöhe verarbeitet wird, weswegen Vorformwerkzeuge in einen größeren Abstand zueinander verstellt sind, und
- Fig. 5: ein perspektivischer Schnitt durch die Vorrichtung aus Figur 1 in reduzierter Darstellungsauswahl solcher Komponenten, die in einer vorteilhaften Ausführungsform der Erfindung für das Verstellen der Vorformwerkzeuge von Bedeutung sind.

Figur 1 zeigt eine erfindungsgemäße Vorrichtung 10 zum Vorformen und Runden eines Buchblocks 1,1' mit zwei unterschiedlichen Dicken, dargestellt zum einen mit durchgezogener Linie und zum anderen mit strichpunktierter Linie. Für das Vorformen stehen Vorformwerkzeuge 27 bereit, welche als Prismenleisten 27' ausgebildet und oberhalb eines Rückens 3 des Buchblocks 1,1' angeordnet sind und zu einem späteren Zeitpunkt (vgl. Figur 2) auf den Rücken 3 einwirken werden. Die Prismenleisten 27' erfindungsgemäßer Ausführungsformen sind mit ihren Prismenkanten 30 und wegen ihrer besonderen Breite in der Lage, einen recht großen Dickenbereich von Buchblocks 1,1' abzudecken. Zur Verdeutlichung dieser Funktion erfindungsgemäßer Vorrichtungen 10 sind zwei Buchblocks 1, 1' mit sehr unterschiedlicher Blockdicke gezeigt, wobei der erste Buchblock 1 eine größere Blockdicke und der mit strichpunktierten Linien dargestellte, zweite Buchblock 1' eine gegenüber dem ersten Buchblock 1 geringere Blockdicke aufweist.

Die Vorrichtung 10, besteht oberhalb des Buchblocks 1,1' aus zwei Schlitten 13, 14 mit wechselbaren Prismenleisten 27'. Beabstandet dazu ist im Wesentlichen benachbart zum Buchblock 1,1' eine Rundeeinrichtung 50 mit Rundewalzen 57, 58 dargestellt, zwischen denen der Buchblock 1,1' eingeklemmt werden kann. Die Prismenleiste 27' ist in Figur 1 gleichzeitig in einer oberen und einer unteren Stellung dargestellt. In der unteren Stellung berühren die Prismenkanten 30 den Rücken 3 des dickeren Buchblocks 1. Strichpunktiert ist dargestellt, wie die Prismenleiste 27' mit ihren Prismenkanten 30 den Rücken 3 des weniger dicken Buchblocks 1' berühren. Der Unterschied dieser beiden Darstellungen zeigt den nach einem vorteilhaften erfindungsgemäßen Verfahren berücksichtigten formatabhängigen Verstellweg der Vorrichtung 10, d.h. ein vorgegebenes Maß X, um welches die jeweiligen Vorformwerkzeuge 27 in Abhängigkeit von zumindest einem Parameter des Buchblocks 1,1' in einer vertikalen Richtung Y verstellt werden.

Die Prismenkanten 30 drücken beim Vorformen mit einer definierten Kraft auf den Rücken 3 des Buchblocks 1,1' und drücken damit einen auf eine Auflageleiste 63 gleitend eingefahrenen Vorderschnitt 2 der Buchblocks 1 und 1' mit einer definierten Kraft gegen eine kreisförmige Oberfläche 64 der Auflageleiste 63. Bei Buchblocks 1, 1' mit geraden Rücken dient das Vorformen nur zum Ausrichten der Buchblocks 1, 1'. Dabei werden dann Auflageleisten 63 eingesetzt, bei denen statt der kreisförmigen Oberfläche 64 eine ebene Oberfläche vorgesehen ist und bei denen die Prismenleiste 27' nur eine gerade Prismenkante 30 besitzt.

Führungsrechen 59, 60, die Rundewalzen 57, 58 und Seitenplatten 53, 54 sind hierbei so eng eingestellt, dass der Buchblock 1,1' durch den Druck der Prismenleisten 27' nicht ausbricht aber dennoch in vertikaler Richtung Y verschiebbar ist.

Eine Einstellung auf ein neues Format des Buchblocks 1,1' geschieht nach einem bevorzugten erfindungsgemäßen Verfahren im Hinblick auf eine geplante Höhenverstellung eines Vorformstempels 11 durch vorangehende Verstellung einer Ladehöhe der Vorrichtung 10, nämlich der Prismenleiste 27' in Richtung des Rückens 3 des jeweiligen Buchblocks 1,1' und / oder durch ein bestimmtes Verstellen einer Auflageleiste 63 in vertikaler Richtung Y.

Figur 2 zeigt die Prismenleisten 27' in der Endlage des Hubes des Vorformstempels 11 der Vorrichtung 10 am Rücken 3 anliegend. Die beiden Rundewalzen 57, 58 sind dabei in einem geschlossenen, den Buchblock 1 fixierenden Zustand gezeigt. Gegenüber Figur 1 sind die Rundewalzen 57, 58 lagernde Rundewagen 51, 52 mit Führungsrechen 59, 60 und den Rundewalzen 57, 58 um einen definierten Betrag in horizontaler Richtung W quer zum Buchblock 1 zusammen gefahren. Die beiden Führungsrechen 59, 60 sind gefedert ausgeführt und liegen mit leichtem Druck am Vorsatz 4 des Buchblocks 1 an. Je nach Bewegungsprofil des Vorformstempels 11 und / oder der Auflageleiste 63 und je nach Bewegungsprofil der Rundewalzen 57, 58 bewegen sich der Buchblock 1 und die Prismenleisten 27' nach oben. Die beiden Rundewalzen 57, 58 drehen sich dabei gegensinnig um ihre parallelen Rotationsachsen 57', 58' in Drehrichtung Z nach außen. Sobald der Vorrundeprozess abgeschlossen ist, wird der Buchblock 1 mittels Transporteinrichtungen 55, 56 geklemmt und die Rundewagen 51, 52 mit den Führungsrechen 59, 60 und den Rundewalzen 57, 58 fahren um einen definierten Betrag in horizontaler Richtung W nach außen und geben den Buchblock 1 frei.

Anschließend fahren die Transporteinrichtungen 55, 56 den geklemmten Buchblock 1 in horizontaler Längsrichtung V (Fig. 4) aus der Rundeeinrichtung 50 heraus. Die Rundewalzen 57, 58 drehen wieder so weit zurück, dass Ausnehmungen 61 der Rundewalzen 57, 58 horizontal zu liegen kommen. Das Bewegungsprofil der Komponenten der Vorrichtung 10 in Y-Richtung und das Bewegungsprofil der Drehbewegung Z der Rundewalzen 57, 58 werden in Abhängigkeit der Blockdicke und der zu erzielenden Rundung für jedes Format neu festgelegt.

Figur 3 zeigt die Vorrichtung 10 mit Teilen der Rundeeinrichtung 50 und einem Buchblock 1 mit geringer, hier in einer zu den Rotationsachsen 57', 58' der Rundewalzen 57, 58 parallelen horizontaler Längsrichtung V (Fig. 4) verlaufender Blockhöhe. Der Buchblock 1 ist zwischen den Rundewalzen 57, 58 und den Führungsrechen 59, 60 eingeklemmt, wobei der Führungsrechen 60 zur besseren Erkennbarkeit der weiteren beschriebenen Bauteile ausgeblendet ist. Die Position der Schlitten 13, 14 ist so eingestellt, dass diese mit ihrer eingebauten Prismenleiste 27' sowohl in die am nächsten zueinander beabstandeten, zur Mitte symmetrischen, Ausnehmungen 62 der Führungsrechen 59, 60 als auch in die am nächsten zueinander beabstandeten, zur Mitte symmetrischen, Ausnehmungen 61 der Rundewalzen 57, 58 eintauchen können. Dargestellt ist auch eine Führungsstange 12, entlang welcher der Vorformstempel 11 in vertikaler Richtung Y mittels eines Antriebs 31 oder mittels eines Kurvengetriebes verstellt wird. Ebenso dargestellt ist eine Steuerung 32, welche den Antrieb 31 ansteuert.

Zudem kann der Antrieb 31 zumindest indirekt mit der in Fig. 1 gezeigten Auflageleiste 63 und / oder dem Vorformstempel 11 verbunden und aus einer ebenfalls nicht dargestellten Maschinensteuerung mit Abgleich der Blockdicke betätigt sein, um die Ladehöhe und / oder die Höhenposition der Vorformwerkzeuge 27 in Abhängigkeit der Blockdicke zu verstellen.

Figur 4 entspricht der Figur 3 mit dem Unterschied, dass ein Buchblock 1 mit einer größeren Blockhöhe dargestellt ist, die sich hier ebenfalls in Längsrichtung Verstreckt. Die beiden Schlitten 13,14 sind in einem nun im Vergleich zur Figur 3 größeren Abstand zueinander dargestellt, entsprechend der größeren Blockhöhe. Die Schlitten 13, 14 können jetzt in die nach außen in der Reihenfolge nächsten Ausnehmungen 62 der Führungsrechen 59, 60 und in die nach außen in der Reihenfolge nächste Ausnehmungen 61 der Rundewalzen 57, 58 eintauchen. Die Ausnehmungen 62 der Führungsrechen 59, 60 und die Ausnehmungen 61 der Rundewalzen 57, 58 sind im dargestellten bevorzugten Ausführungsbeispiel symmetrisch zur Mitte der Rundeeinrichtung 50 verteilt.

Figur 5 zeigt die Vorrichtung 10 teilweise, nämlich nur im Hinblick auf ihre Verstell-Schematik vollständig, mit den zwei Schlitten 13, 14 und mit den wechselbaren Prismenleisten 27', welche entlang einer Führungsleiste 15 (Fig. 1) verstellt werden können. Die Schlitten 13, 14 sind mit Verstellmuttern 18, 19 versehen, welche über eine Verstellspindel 20 verstellt werden können. Idealerweise ist die Verstellspindel 20 mit einem Links- und einem Rechtsgewinde versehen, sodass die Schlitten 13, 14 symmetrisch zur Mitte der Vorrichtung 10 und damit auch zur Mitte des Buchblocks 1 verstellt werden können. Die Verstellspindel 20 ist in einem Lagerklotz 21 gelagert und wird mittels eines an einer Motorplatte 25 befestigten und als Verstellmotor ausgebildeten ersten Antriebs 26 angetrieben, welcher ebenfalls mit der Steuerung 32 (Fig. 3) verbunden ist. Beispielsweise ist dieser Antrieb 26 hier in der Art dargestellt, dass auf der Verstellspindel 20 ein Kettenrad 22 sitzt und dass auf dem Verstellmotor ein Kettenrad 23 sitzt, welche Kettenräder 22, 23 mittels einer Kette 24 miteinander verbunden sind. Mittels des ersten Antriebs 26 können die Prismenleisten 27' in einer zu den Rotationsachsen 57', 58' der Rundewalzen 57, 58 parallelen Längsrichtung folgend verschoben werden, sodass der Abstand der Prismenleisten 27' in der Längsrichtung veränderbar ist.

Da die Prismenleisten 27' durch die Ausnehmungen 62 der in Fig. 1 gezeigten Führungsrechen 59, 60 tauchen müssen, können diese nur in einem festgelegten Raster verstellt werden. Die Schlitten 13, 14 werden während der Produktion durch Klemmmechanismen gegen ein Verrutschen gesichert. Vor der Verstellung werden die Klemmmechanismen gelöst und anschließend wieder geschlossen. Vorzugweise werden die Klemmungen pneumatisch vorgenommen. Dargestellt ist hier ein Klemmmechanismus, bei dem ein Spannzylinder 29 (Fig. 1) einen Spannanker 28 bewegt, welcher dann über Klemmleisten 16, 17 die Schlitten 13, 14 auf der Führungsleiste 15 (Fig. 1) festsetzt.

Unterhalb der oberen Formatgrenze und oberhalb der unteren Formatgrenze der eingewechselten Prismenleiste 27' laufen alle formatbedingten Einstellungen automatisch ab. Ein Wechsel auf ein anderes, einen abweichenden Dickenbereich des Buchblocks 1 abdeckendes Paar Prismenleisten 27' wird dann vorgenommen, wenn die bisher eingesetzten Prismenleisten 27' zu breit oder zu schmal für den neu einzuladenden Buchblock 1 sind. Das Auswechseln des zweiten Paares Prismenleisten 27' geschieht von Hand und wird automatisch von der Maschine angezeigt. Dazu wird während der laufenden Produktion der nächste Auftrag vermessen oder als Datensatz eingegeben. Dem Maschinenführer wird via Display die Auswechselung mitgeteilt, sodass die Wechselteile bereitgestellt werden können, um auch hier die Wechselzeiten auf ein Minimum zu reduzieren. Da hier nur zwei Wechselteile zum Einsatz kommen, kann die Anwesenheit eines bestimmten Wechselteiles leicht über Sensoren abgefragt werden und immer der Einsatz des richtigen Wechselteiles überwacht werden. Durch eine entsprechende Produktionsteuerung können die Aufträge entsprechend des Formatumbruches zusammengefasst und so die Effektivität gesteigert werden.

## Patentansprüche

1. Vorrichtung, zum Vorformen und Runden eines Buchblocks (1, 1') in einer Buchfertigungsmaschine, aufweisend eine Transporteinrichtung (55, 56), eine Auflageleiste (63) auf einer verstellbaren Ladehöhe zur Aufnahme eines Vorderschnitts (2) des Buchblocks (1, 1'), eine Hubeinrichtung mit einem oberhalb eines zu rundenden Rückens (3) des Buchblocks (1, 1') in vertikaler Richtung verstellbar angeordneten Vorformstempel (11) und mit zumindest zwei Vorformwerkzeugen (27) zur Bearbeitung des Rückens (3) des Buchblocks (1, 1'), und eine Rundeeinrichtung (50) mit zwei gegensinnig derart angetriebenen Rundewalzen (57, 58), dass sie um parallele Rotationsachsen (57', 58') drehbar sind, **dadurch gekennzeichnet, dass** zumindest ein erster Antrieb (26) mit zumindest einem der Vorformwerkzeuge (27) verbunden ist, um das zumindest eine Vorformwerkzeug (27) einer zu den Rotationsachsen (57', 58') parallelen Längsrichtung folgend zu verschieben, sodass mittels des zumindest einen Antriebs der Abstand der Vorformwerkzeuge (27) zueinander in der Längsrichtung veränderbar ist.

2. Vorrichtung nach Anspruch 1, **dadurch gekennzeichnet, dass** zumindest ein zweiter Antrieb (31) zumindest indirekt mit der Auflageleiste (63) und / oder dem Vorformstempel (11) verbunden und aus einer Maschinensteuerung mit Abgleich der Blockdicke betätigt ist, um die Ladehöhe und / oder die Höhenposition der Vorformwerkzeuge (27) in Abhängigkeit der Blockdicke zu verstellen.

3. Vorrichtung nach Anspruch 1 oder 2, **dadurch gekennzeichnet, dass** die Vorformwerkzeuge (27) als Prismenleisten (27') mit im Querschnitt gesehen V-förmig aufeinander zulaufenden Prismenkanten (30) ausgebildet sind.

4. Vorrichtung nach Anspruch 3, **dadurch gekennzeichnet, dass** der Vorformstempel (11) zumindest einen Schlitten (13, 14) aufweist und zumindest eine Prismenleiste (27'), bevorzugt genau zwei Prismenleisten (27'), auf jeweils einem Schlitten (13, 14) angeordnet ist/sind.

5. Vorrichtung nach Anspruch 3, **dadurch gekennzeichnet, dass** der Vorformstempel (11) zumindest einen Schlitten (13, 14) aufweist und als einzige Vorformwerkzeuge (27) mit Kontakt zum Rücken (3) des Buchblocks (1, 1') genau zwei Prismenleisten (27') auf jeweils einem Schlitten (13, 14) angeordnet sind.

6. Vorrichtung nach einem der vorangehenden Ansprüche, **dadurch gekennzeichnet, dass** die Prismenleisten (27') je nach Blockdicke auswechselbar sind und jeweils einen Dickenbereich von etwa 30 mm bis 40 mm abdecken, dass insbesondere zwei Zweiersätze Prismenleisten (27') auswechselbar einsetzbar sind, von denen ein kleines Paar Prismenleisten (27') den Dickenbereich von 5 mm bis 40 mm und ein großes Paar Prismenleisten (27') den Dickenbereich von 40 mm bis 80 mm abdecken.

7. Vorrichtung nach einem der vorangehenden Ansprüche, **dadurch gekennzeichnet, dass** die Vorformwerkzeuge (27) derart miteinander gekoppelt angetrieben sind, dass sie ausschließlich symmetrisch zu einer vertikalen Mittelachse des Buchblocks (1, 1') verstellbar sind.

8. Vorrichtung nach einem der vorangehenden Ansprüche, **dadurch gekennzeichnet, dass** die Vorformwerkzeuge (27) mittels einer einzigen Verstellspindel (20) verstellbar sind, bevorzugt mit Rechts-/Linksgewinde symmetrisch aufeinander zu oder voneinander weg.

9. Verfahren, zum Vorformen und Wälzrunden eines Buchblocks (1, 1'), wobei zunächst eine Transporteinrichtung (55, 56) den Buchblock (1, 1') mit seinem Vorderschnitt (2) in einer Ladehöhe auf eine Auflageleiste (63) transportiert, weiterhin mittels einer Hubeinrichtung zum Vorformen des Buchblocks (1, 1') Vorformwerkzeuge (27) zumindest auf einen Rücken (3) des Buchblocks (1, 1') aufgesetzt werden und mittels einer Rundeeinrichtung (50) zum Wälzrunden Rundewalzen (57, 58) an den Seiten des Buchbocks (1, 1') wirken, **dadurch gekennzeichnet, dass** zur Vorbereitung des Vorformens die oberhalb des Rückens (3) des Buchblocks (1, 1') in der Längsrichtung des Rückens (3) zueinander beabstandet angeordneten Vorformwerkzeuge (27) mittels eines ersten Antriebs (26) der Längsrichtung folgend aufeinander zu oder voneinander weg verschoben werden.

10. Verfahren nach Anspruch 9, **dadurch gekennzeichnet, dass** eine Vorrichtung nach einem der Ansprüche 1 bis 8 zur Durchführung verwendet wird.

11. Verfahren nach einem der Ansprüche 9 oder 10, **dadurch gekennzeichnet, dass** die Ladehöhe und / oder der Hub des Vorformstempels (11) in Abhängigkeit zumindest der Blockdicke eingestellt wird / werden, insbesondere um etwa 0,2 mm pro 1 mm Blockdicke, besonders bevorzugt zusätzlich in Abhängigkeit wählbarer Runderadien und/ oder in Abhängigkeit der Form von Prismenkanten (30) zumindest zweier der Vorformwerkzeuge (27).

12. Verfahren nach einem der Ansprüche 9 bis 11, **dadurch gekennzeichnet, dass** die Ladehöhe ausschließlich durch eine Verstellung der Auflageleiste (63) in Abhängigkeit von Rundeweg, Blockdicke, Abstand der Falzkante vom Rücken (3) des Buchblocks (1, 1') und einem Verfahrweg äußerer Prismenkanten von als Vorformwerkzeuge (27) ausgebildeten Prismenleisten (27'), eingestellt wird.

13. Verfahren nach einem der Ansprüche 9 bis 12, **dadurch gekennzeichnet, dass** die Vorformwerkzeuge (27) in Abhängigkeit von zumindest einem Parameter des Buchblocks (1, 1') um ein vorgegebenes Maß X in vertikaler Richtung Y verstellt werden.

14. Verfahren nach einem der Ansprüche 9 bis 13, **dadurch gekennzeichnet, dass** die Vorformwerkzeuge (27) in Abhängigkeit von zumindest einem Parameter des Buchblocks (1, 1') um einen vorgegebenen Abstand in horizontaler Richtung V zueinander verstellt werden, nämlich symmetrisch bezüglich einer Mittelachse des Buchblocks (1, 1').

## Claims

1. Device for preforming and rounding a book block (1, 1') in a book binding machine, comprising a transport device (55, 56), a support rail (63) at an adjustable loading height for receiving a fore-edge (2) of the book block (1, 1'), a lifting device having a preforming press (11) arranged adjustably in the vertical direction above a book block spine (3) to be rounded, and comprising at least two preforming tools (27) for processing the spine (3) of the book block (1, 1'), and a rounding device (50) having two rounding rolls (57, 58) driven in opposite directions such that they are rotatable about parallel axes of rotation (57', 58'), **characterised in that** at least one first drive (26) is connected to at least one of the preforming tools (27) in order to displace the at least one preforming tool (27) in a longitudinal direction parallel to the axes of rotation (57', 58'), so that the distance between the preforming tools (27) can be varied in the longitudinal direction by means of the at least one drive.

2. Device according to Claim 1, **characterised in that** at least one second drive (31) is connected at least indirectly to the support rail (63) and/or to the preforming press (11) and is actuated by means of a machine control unit while compensating for the block thickness in order to adjust the loading height and/or the vertical position of the preforming tools (27) in dependence on the block thickness.

3. Device according to Claim 1 or 2, **characterised in that** the preforming tools (27) are in the form of prism strips (27') having V-shaped converging prism edges (30) when viewed in cross section.

4. Device according to Claim 3, **characterised in that** the preforming press (11) has at least one carriage (13, 14), and at least one prism strip (27'), preferably exactly two prism strips (27'), is/are arranged on one carriage (13, 14) each.

5. Device according to Claim 3, **characterised in that** the preforming press (11) has at least one carriage (13, 14), and exactly two prism strips (27') are arranged on one carriage (13, 14) each as the only preforming tools (27) having contact with the spine (3) of the book block (1, 1').

6. Device according to any one of the preceding claims, **characterised in that** the prism strips (27') are exchangeable, depending on the block thickness, and in each case cover a thickness range from approximately 30 mm to 40 mm, and **in that**, in particular two sets of two prism strips (27') can be used exchangeably, of which a small pair of prism strips (27') covers the thickness range from 5 mm to 40 mm and a large pair of prism strips (27') covers the thickness range from 40 mm to 80 mm.

7. Device according to any one of the preceding claims, **characterised in that** the preforming tools (27) are driven coupled to one another in such a way that they can be adjusted only symmetrically with respect to a vertical central axis of the book block (1, 1').

8. Device according to any one of the preceding claims, **characterised in that** the preforming tools (27) are adjustable symmetrically towards or away from one another by means of a single adjusting spindle (20), preferably having a right-hand/left-hand thread.

9. Method for preforming and roll-rounding a book block (1, 1'), wherein a transport device (55, 56) first transports the book block (1, 1') with its fore-edge (2) at a loading height on to a support rail (63), preforming tools (27) are then placed by means of a lifting device at least on a spine (3) of the book block (1, 1') for preforming the book block (1, 1'), and rounding rolls (57, 58) act on the sides of the book block (1, 1') by means of a rounding device (50) for roll-rounding, **characterised in that,** to prepare for the preforming, the preforming tools (27), arranged above the spine (3) of the book block (1, 1') at a distance from one another in the longitudinal direction of the spine (3), are displaced towards or away from one another in the longitudinal direction by means of a first drive (26).

10. Method according to Claim 9, **characterised in that** a device according to any one of Claims 1 to 8 is used to carry out the method.

11. Method according to either of Claims 9 and 10, **characterised in that** the loading height and/or the stroke of the preforming press (11) is/are adjusted in dependence on at least the block thickness, in particular by approximately 0.2 mm per 1 mm of block thickness, and especially preferably is/are adjusted additionally in dependence on selectable rounding radii and/or in dependence on the shape of prism edges (30) of at least two of the preforming tools (27).

12. Method according to any one of Claims 9 to 11, **characterised in that** the loading height is adjusted solely by adjusting the support rail (63) in dependence on rounding travel, block thickness, distance of the groove edge from the spine (3) of the book block (1, 1') and on a travel distance of outer prism edges of prism strips (27') configured as preforming tools (27).

13. Method according to any one of Claims 9 to 12, **characterised in that** the preforming tools (27) are adjusted in dependence on at least one parameter of the book block (1, 1') by a predetermined amount X in vertical direction Y.

14. Method according to any one of Claims 9 to 13, **characterised in that** the preforming tools (27) are adjusted with respect to one another in dependence on at least one parameter of the book block (1, 1') by a predetermined distance in horizontal direction V, and specifically are adjusted symmetrically with respect to a central axis of the book block (1, 1').

## Revendications

1. Dispositif pour préformer et pour arrondir un corps d'ouvrage (1, 1') dans une machine de production de livres, comprenant un appareil de transport (55, 56) ; un listel d'appui (63) à une hauteur de chargement réglable, en vue de recevoir une tranche de gouttière (2) du corps d'ouvrage (1, 1') ; un appareil de levage comportant un poinçon de préformage (11) agencé avec mobilité dans le sens vertical au-dessus d'un dos (3) dudit corps d'ouvrage (1, 1'), devant être arrondi, et au moins deux outils de préformage (27) dévolus au façonnage du dos (3) dudit corps d'ouvrage (1, 1'); et un appareil d'arrondissure (50) doté de deux cylindres arrondisseurs (57, 58) entraînés dans des sens opposés, de manière à pouvoir tourner autour d'axes de rotation (57', 58') parallèles, **caractérisé par le fait qu'**au moins un premier entraînement (26) est relié à au moins l'un des outils de préformage (27) en vue de déplacer ledit outil de préformage (27), à présence minimale, suivant une direction longitudinale parallèle aux axes de rotation (57', 58'), de telle sorte que l'espacement mutuel desdits outils de préformage (27) puisse être modifié, dans ladite direction longitudinale, au moyen dudit entraînement à présence minimale.

2. Dispositif selon la revendication 1, **caractérisé par le fait qu'**au moins un second entraînement (31) est au moins indirectement relié au listel d'appui (63) et/ou au poinçon de préformage (11), et est actionné à partir d'une commande de la machine avec ajustement de l'épaisseur du corps d'ouvrage en vue de régler, en fonction de ladite épaisseur du corps d'ouvrage, la hauteur de chargement et/ou l'emplacement en hauteur des outils de préformage (27).

3. Dispositif selon la revendication 1 ou 2, **caractérisé par le fait que** les outils de préformage (27) sont réalisés en tant que barrettes prismatiques (27') munies d'arêtes prismatiques (30) qui convergent en forme de V en observant en coupe transversale.

4. Dispositif selon la revendication 3, **caractérisé par le fait que** le poinçon de préformage (11) est muni d'au moins un chariot (13, 14), et au moins une barrette prismatique (27'), de préférence exactement deux barrettes prismatiques (27'), est/sont placée(s) sur un chariot (13, 14) respectif.

5. Dispositif selon la revendication 3, **caractérisé par le fait que** le poinçon de préformage (11) est muni d'au moins un chariot (13, 14), et exactement deux barrettes prismatiques (27') sont placées sur un chariot (13, 14) respectif, en tant qu'uniques outils de préformage (27) en contact avec le dos (3) du corps d'ouvrage (1, 1').

6. Dispositif selon l'une des revendications précédentes, **caractérisé par le fait que** les barrettes prismatiques (27') peuvent être remplacées en fonction de l'épaisseur du bloc d'ouvrage et couvrent, à chaque fois, une gamme d'épaisseurs d'environ 30 mm à 40 mm ; et **par le fait qu'**il est notamment possible d'utiliser, avec faculté de remplacement, deux ensembles jumelés de barrettes prismatiques (27') au sein desquels une petite paire de barrettes prismatiques (27') et une grande paire de barrettes prismatiques (27') couvrent, respectivement, la gamme d'épaisseurs de 5 mm à 40 mm et la gamme d'épaisseurs de 40 mm à 80 mm.

7. Dispositif selon l'une des revendications précédentes, **caractérisé par le fait que** les outils de préformage (27) sont entraînés avec couplage mutuel, de façon telle qu'ils soient réglables exclusivement de manière symétrique par rapport à un axe médian vertical du corps d'ouvrage (1, 1').

8. Dispositif selon l'une des revendications précédentes, **caractérisé par le fait que** les outils de préformage (27) peuvent être réglés ou déplacés au moyen d'une unique broche de réglage (20), de préférence rapprochés ou éloignés réciproquement de manière symétrique, avec filetage à droite/à gauche.

9. Procédé dévolu au préformage et au cintrage d'un corps d'ouvrage (1, 1'), dans lequel un appareil de transport (55, 56) achemine tout d'abord le corps d'ouvrage (1, 1') vers un listel d'appui (63) par sa tranche de gouttière (2), à une hauteur de chargement, après quoi, en vue de préformer ledit corps d'ouvrage (1, 1'), des outils de préformage (27) sont mis en applique sur au moins un dos (3) dudit corps d'ouvrage (1, 1') au moyen d'un appareil de levage, puis des cylindres arrondisseurs (57, 58) agissent sur les côtés dudit corps d'ouvrage (1, 1') au moyen d'un appareil d'arrondissure (50), en vue du cintrage, **caractérisé par le fait que**, pour préparer le préformage, les outils de préformage (27), situés au-dessus du dos (3) du corps d'ouvrage (1, 1') et agencés avec espacement mutuel dans la direction longitudinale dudit dos (3), sont rapprochés ou éloignés réciproquement suivant ladite direction longitudinale, au moyen d'un premier entraînement (26).

10. Procédé selon la revendication 9, **caractérisé par le fait qu'**un dispositif conforme à l'une des revendications 1 à 8 est utilisé pour la mise en oeuvre.

11. Procédé selon l'une des revendications 9 ou 10, **caractérisé par le fait que** la hauteur de chargement et/ou la course du poinçon de préformage (11) est/sont réglée(s) au moins en fonction de l'épaisseur du corps d'ouvrage, notamment à raison d'environ 0,2 mm pour 1 mm d'épaisseur du corps d'ouvrage et additionnellement, avec préférence particulière, en fonction de rayons d'arrondi sélectionnables et/ou en fonction de la forme d'arêtes prismatiques (30) d'au moins deux, parmi les outils de préformage (27).

12. Procédé selon l'une des revendications 9 à 11, **caractérisé par le fait que** la hauteur de chargement est réglée exclusivement par un réglage du listel d'appui (63) en fonction de la course d'arrondissure, de l'épaisseur du corps d'ouvrage, de la distance comprise entre le bord de pliage et le dos (3) dudit corps d'ouvrage (1, 1'), et d'une course de déplacement d'arêtes prismatiques extérieures de barrettes prismatiques (27') réalisées en tant qu'outils de préformage (27).

13. Procédé selon l'une des revendications 9 à 12, **caractérisé par le fait que** les outils de préformage (27) sont réglés suivant une cote X préétablie, dans une direction verticale Y, en fonction d'au moins un paramètre du corps d'ouvrage (1, 1').

14. Procédé selon l'une des revendications 9 à 13, **caractérisé par le fait que** les outils de préformage (27) sont déplacés mutuellement en fonction d'au moins un paramètre du corps d'ouvrage (1, 1'), d'une distance préétablie dans une direction horizontale V, plus précisément de manière symétrique par rapport à un axe médian dudit corps d'ouvrage (1, 1').
